# EUROPÄISCHE PATENTSCHRIFT

(11) **EP 4 022 141 B1**
(45) Veröffentlichungstag und Bekanntmachung des Hinweises auf die Patenterteilung: **17.12.2025**
(21) Anmeldenummer: 20797665.5
(22) Anmeldetag: 02.10.2020
(51) Int. Cl.: E04B 1/61, E04C 5/07, B28B 7/02, B28B 23/00

(54) **VORRICHTUNG UND VERFAHREN ZUM VERBINDEN VON TEXTILBEWEHRTEN STRUKTURMODULEN**
DEVICE AND METHOD FOR CONNECTING TEXTILE-REINFORCED STRUCTURAL MODULES
DISPOSITIF ET PROCÉDÉ POUR PRODUIRE UN MODULE STRUCTURAL À RENFORCEMENT TEXTILE

(30) Priorität: 02.10.2019 DE 102019126607
(43) Veröffentlichungstag der Anmeldung: 06.07.2022
(73) Patentinhaber: Garibaldi, Maria Patricia, 09337 Hohenstein-Ernstthal (DE)
(72) Erfinder: VAKALIUK, Iurii, 01067 Dresden (DE); GARIBALDI, Maria Patricia, 09337 Hohenstein-Ernstthal (DE); RITTNER, Steffen, 01219 Dresden (DE); CURBACH, Manfred, 01187 Dresden (DE); CHERIF, Chokri, 01219 Dresden (DE)
(74) Vertreter: Gottfried, Hans-Peter
(86) Internationale Anmeldenummer: PCT/DE2020/100850
(87) Internationale Veröffentlichungsnummer: WO 2021/063452

(56) Entgegenhaltungen:
- EP-A1- 3 381 637
- EP-A1- 3 431 172
- WO-A1-2007/074840
- DE-A1- 102016 100 455
- DE-U1- 202006 007 316
- US-A1- 2019 134 848

## Beschreibung

Die Erfindung betrifft eine Vorrichtung und ein Verfahren zur Herstellung einer textilen Bewehrung, umfassend wenigstens ein innerhalb eines Grundrahmens angeordnetes Garn, oder zur Herstellung eines textilbewehrten Strukturmoduls, umfassend die textile Bewehrung und ein aushärtbares Material, wobei eine Formgebungseinrichtung vorgesehen ist, die eine freiformbare Formgebungslage umfasst, auf deren Formungsebene die Bewehrung oder das Strukturmodul ausgebildet wird.

Vorrichtungen und Verfahren zur Herstellung einer textilen Bewehrung sind aus dem Stand der Technik bekannt, ebenso die Herstellung doppelt gekrümmter Formen bzw. Freiformen. Die Druckschrift DE 10 2015 100 438 B3 beschreibt ein Verfahren zur Herstellung von Fertigteilen aus Textilbeton, wobei ein zuvor gebildetes Spanngelege in einer Schalung als Bewehrung angeordnet und mit Beton vergossen wird. Dazu wird zunächst aus einem von polymeren Bindemitteln freien Garn mittels einer Verlegeeinrichtung in einem Grundrahmen das Spanngelege ausgebildet, indem das Garn unter mechanischer Spannung zwischen an dem Grundrahmen angeordneten Garnhalteeinrichtungen verlegt wird. Eine Herstellung von gekrümmten bzw. frei geformten Bauteilen ist nicht möglich.

Aus der Druckschrift DE 198 23 610 B4 ist ein Schaltisch zur Herstellung von doppelt gekrümmten bzw. freigeformten Bauteilen aus erhärtenden Werkstoffen, insbesondere Beton, bekannt. Der Schaltisch umfasst eine Schalhaut, eine Unterkonstruktion zu deren Abstützung und Verstelleinrichtungen zur Abstützung und reversiblen Verformung der Unterkonstruktion und damit der Schalhaut. Die Unterkonstruktion besteht aus einem verbiegbaren und in einer Ebene verzerrbaren Gitterrost. Zur Abdichtung ist ein Bezug mit einer elastischen Membrane oder der Einbau einer verzerrbaren, abdichtenden Substanz in das Gitternetz vorgesehen. Die spätere Verbindung mehrerer Bauteile ist vorgesehen. Allerdings ist es nicht möglich, eine Bewehrung und insbesondere eine textile Bewehrung in dem Schaltisch anzufertigen.

Dokument EP3.381.637A1 offenbart eine Vorrichtung nach dem Oberbegriff des Anspruchs 1 und ein Verfahren nach dem Oberbegriff des Anspruchs 10.

Es ist daher die Aufgabe der vorliegenden Erfindung, eine Vorrichtung und ein Verfahren anzubieten, um eine textile Bewehrung und/oder ein Strukturmodul in einem zur Herstellung von Freiformen geeigneten Schaltisch anzufertigen.

Die Aufgabe wird weiterhin gelöst durch eine Vorrichtung zur Herstellung einer textilen Bewehrung, umfassend wenigstens ein innerhalb eines Grundrahmens angeordnetes Garn, oder zur Herstellung eines textilbewehrten Strukturmoduls, umfassend die textile Bewehrung und ein aushärtbares Material, insbesondere Beton. Die textile Bewehrung kann als Gelege ausgeführt sein. Bei der letztgenannten Alternative dient die Vorrichtung zugleich als eine Schalung.

Das Strukturmodul ist ein eigenständig gefertigtes Modul, das als Bestandteil einer übergeordneten, größeren Struktur, eines Bauteils, vorgesehen ist, und das mit weiteren Strukturmodulen zu dem Bauteil zusammengefügt wird. Als aushärtbares Material ist jedes Material anzusehen, das fließfähig in eine Form eingebracht werden und dort zu einem festen Strukturmodul aushärten kann. Im Rahmen der vorliegenden Erfindung ist insbesondere Beton als ein solches aushärtbares Material vorgesehen.

Es ist zudem eine bevorzugt mittels einer Steuereinrichtung freiformbare Formgebungseinrichtung, die eine Formgebungslage umfasst, als ein wesentlicher Bestandteil der Vorrichtung vorgesehen. Auf der Formungsebene, an der Oberseite der Formgebungslage, wird die Bewehrung oder das Strukturmodul ausgebildet.

Die bevorzugte Steuereinrichtung umfasst dabei auch Antriebselemente, wie z. B. Motoren, und Kraftübertragungselemente, die die Kraft der Antriebselemente, z. B. mittels Zugseilen, bis zu der Formgebungslage übertragen. Für alternative Formgebungslagen sind mit den Steuerungseinrichtungen auch Einrichtungen zur Oberflächenbearbeitung wie Fräser oder zur additiven bzw. generativen Fertigung umfasst.

Alternativ dazu sind nicht steuerbare, nicht flexible Formgebungseinrichtungen vorgesehen, deren Formgebungslage auf andere Weise, z. B. durch Bearbeitung eines Formblocks, beispielsweise ausgebildet als ein Wachsblock, ein Stahl-, Holz- oder Schaumstoffblock, der Oberfläche einer Sandform oder nach einem Verfahren der additiven bzw. generativen Fertigung in eine gewünschte, beispielsweise in zwei Ebenen und damit in eine Freiform gebracht wird und die Bewehrung und das aushärtbare Material an der Oberseite, der Formungsebene aufnehmen kann.

Nach der Erfindung sind Garnhalteeinrichtungen vorgesehen, zwischen denen die textile Bewehrung ausgebildet werden kann, indem das Garn von einer ersten Garnhalteeinrichtung zu einer zweiten Garnhalteeinrichtung und so weiter geführt und auf der Formungsebene abgelegt wird. Weiterhin sind biegbare Rahmenstreifen vorgesehen, auf denen die Garnhalteeinrichtungen anordenbar sind. Die Rahmenstreifen sind biegbar, um sich an die Topographie der Formgebungslage anpassen zu können, auch wenn diese beispielsweise in eine Freiform gebracht wurde. Es kann zudem eine Kompensationsschicht zum Einsatz kommen, um einen noch besseren Ausgleich bzw. eine Anpassung zwischen Formgebungslage und Rahmenstreifen zu erreichen.

Die Rahmenstreifen sind zu dem Grundrahmen anordenbar, sodass verschiedene geometrische Formen wie Rechteck, Dreieck oder Vieleck mit variierenden Abmessungen und Winkeln geschaffen werden können. Auch offene Formen können geschaffen werden. Der Grundrahmen bildet den Rahmen für die Ablage des Garns als textile Bewehrung, zwischen den Rahmenstreifen wird das Garn gespannt. Die Enden des Rahmenstreifens können überlappen, die überlappenden Enden des Rahmenstreifens bilden die Ecken des Grundrahmens aus.

Vorteilhafterweise umfasst die Formgebungslage eine freiformbare, aus Kernelementen ausgebildete Kernlage. Die Kernelemente sind miteinander beweglich mittels Verbindern verbunden und bilden eine Art Matte oder Gitter aus.

Die Kernlage weist auf einer Formungsebene, einer Oberseite der Formgebungslage, auf der die Bewehrung oder das Strukturmodul ausgebildet werden, eine Außendichtlage und an der der Formungsebene gegenüberliegenden Ebene eine Innendichtlage auf. Die Innendichtlage ermöglicht den Aufbau eines Fluiddrucks in einem Druckgefäß, dessen Oberseite die Formgebungslage darstellt. Gegen den Fluiddruck können steuerbare Aktoren, wie z. B. Steuerseile, wirken, die an Anlenkpunkten mit der Formgebungslage bzw. unmittelbar mit der Kernlage verbunden sind. Sie werden beispielsweise durch steuerbare Motoren angetrieben. Weitere Arten von Aktoren können pneumatische Aktoren oder mechanische Linearantriebe sein.

Zudem bildet der Zwischenraum zwischen Außendichtlage und Innendichtlage einen fluiddichten Bereich aus, wodurch sich dort ein weiteres Fluid unter Druck einleiten und vor allem die Außendichtlage stabilisieren lässt. Die einzelnen Kernelemente sind über Überströmöffnungen miteinander verbunden, die im Bereich der Verbinder angeordnet sind.

Nach alternativen Ausführungsformen ist die freiformbare Formgebungslage als eine Freiformfläche bzw. Freiform-Oberfläche beispielsweise aus einem Formblock, insbesondere einem Wachsblock, einem Stahl-, Holz- oder Schaumstoffblock, in einer Sandform oder aus einer mittels additiver bzw. generativer Fertigung aus den hierfür verfügbaren Materialien erzeugten Oberfläche ausgeführt. Diese Oberflächen können nach Bedarf gestaltet, jedoch nicht so flexibel verändert werden, wie dies bei der zuvor beschriebenen Formgebungslage mit ihrer Kernlage der Fall ist.

Bevorzugt sind die Garnhalteeinrichtungen als Horizontalgarnhalteeinrichtungen, umfassend einen Grundkörper und zwei horizontal angeordnete Garnhalterollen, um die das Garn in einer Garnschlinge gelegt werden kann, ausgeführt. Alternativ dazu sind die Garnhalteeinrichtungen als Vertikalgarnhalteeinrichtungen ausgeführt und weisen zwei vertikal angeordnete Garnhalterollen auf. Die Garnhalterollen sind in Garnrichtung hintereinander angeordnet. Dadurch kann eine Garnschlinge in der erforderlichen Länge gebildet werden, insbesondere zur Ausbildung einer Randverbindung der Strukturmodule, um diese miteinander zu verbinden.

Es hat sich als vorteilhaft erwiesen, ein Garntor oder eine Garnlenkung vorzusehen, durch die das Garn aus der Horizontalgarnhalteeinrichtung oder der Vertikalgarnhalteeinrichtung austritt. Dadurch kann das Garn auch in einem bestimmten Winkel von der Garnhalteeinrichtung abragen, ohne dass zu befürchten wäre, dass es von den Garnhalterollen abgleitet. Vor allem die Garnlenkung bietet diesbezüglich eine hohe Flexibilität. So ermöglicht die Garnlenkung den Abgang der beiden Enden der Garnschlinge in einem größeren voneinander Abstand, der vorteilhafterweise einem vorgesehenen Rastermaß der Bewehrung bereits entspricht.

Die resultierende Garnschlinge bei der Vertikalgarnhalteeinrichtung mit in vertikaler Rotationsachse angeordneten Garnhalterollen weist eine gedrehte Lage gegenüber der Lage, wie sie aus der Horizontalgarnhalteeinrichtung resultiert, auf.

Als vorteilhaft hat sich eine Ausführungsform der Horizontalgarnhalteeinrichtung oder der Vertikalgarnhalteeinrichtung erwiesen, bei der der Grundkörper einen elektrisch betreibbaren Haltemagneten aufweist. Dieser ermöglicht es, die Horizontalgarnhalteeinrichtung oder die Vertikalgarnhalteeinrichtung auf einem magnetischen Untergrund steuerbar temporär zu befestigen. Als Untergrund kommt in erster Linie der Rahmenstreifen in Betracht.

Besondere Vorteile verspricht eine Weiterbildung dieser Lösung, bei der die Rahmenstreifen längs verlaufende elektrisch kontaktierbare Leitungsbahnen aufweisen, die auf der zur Garnhalteeinrichtung hin weisenden Oberfläche angeordnet sind. Die Leitungsbahnen können mit einer Stromquelle verbunden werden, was bevorzugt an einem Ende der Leitungsbahnen bzw. der Rahmenstreifen erfolgt. Die Leitungsbahnen können den Haltemagneten mit Elektroenergie versorgen, sodass dieser die Garnhalteeinrichtung auf dem Rahmenstreifen hält, solange die Stromversorgung durch die Leitungen erfolgt, und die Horizontalgarnhalteeinrichtung oder die Vertikalgarnhalteeinrichtung nach Unterbrechen der Stromversorgung leicht demontierbar sind. Der Haltemagnet kann als Solenoide ausgebildet sein.

Eine vorteilhafte Ausführungsform der vorliegenden Erfindung sieht eine Garnablageeinrichtung vor, die geeignet ist, das Garn nach einem vorgegebenen Muster über die Garnhalteeinrichtungen zu legen, dort die Garnschlingen auszubilden und in dieser Weise die Bewehrung herzustellen. In Verbindung mit einer entsprechenden Steuerung der Garnablageeinrichtung kann die Herstellung der Bewehrung automatisiert erfolgen.

Nach einer Weiterbildung der zuvor beschriebenen Ausführungsform weist die Garnablageeinrichtung eine Garnimprägniereinrichtung auf, die das Garn unmittelbar vor der Ablage mit einem aushärtbaren, fließfähigen Imprägniermittel versehen kann. Alternativ dazu sind für das Fixieren der Garne nach der Ablage unterschiedliche Methoden und Materialien vorgesehen. Nach einer Methode wird als Garn eine Hybridfaser eingesetzt, der bei der Herstellung thermoplastische und damit zur Verklebung thermisch aktivierbare Fasern zugesetzt wurden. Bei der thermischen Aktivierung nach der Garnablage schmelzen die thermoplastischen Fasern auf und verbinden die zum Lastabtrag geeigneten Fasern, z. B. Carbonfasern, miteinander. Das Aushärten des thermisch aktivierbaren Materials erfolgt in dem Fall, sobald die thermoplastischen Fasern abgekühlt und in den festen Aggregatzustand zurückgekehrt sind.

Nach einer weiteren Methode zum Fixieren wird das Garn mit einem aushärtbaren Fasermatrixmaterial imprägniert, mit dem das Garn stabilisiert wird. Dies kann unmittelbar nach der Herstellung des Garns erfolgen, wobei das Garn dann vorimprägniert zum Einsatz kommt und vor einem unerwünschten vorzeitigen Aushärten vor dem Einsatz geschützt werden muss. Die Imprägnierung kann alternativ, wie oben beschrieben, unmittelbar vor der Ablage erfolgen. Als aushärtbares Material kommen bevorzugt Reaktivharze, wie z. B. Epoxidharz, oder wässrige Dispersionen, z. B. auf Basis von Acrylat oder Styrolbutadien, in Betracht. Je nach Material kann die Aushärtung durch Temperaturstrahlung, UV-Strahlung, Strahlung einer LED-Lampe, Mikrowellenstrahlung oder ähnliches erfolgen.

Es ist auch vorgesehen, ein aushärtbares Fasermatrixmaterial, das elektrisch leitendende Materialien (zum Beispiel mit Kohlenstoffplättchen oder Nanoröhrchen) umfasst, oder alternativ eine elektrisch leitende Beschichtung für das Garn zu verwenden.

Damit lässt sich eine Bewehrung herstellen, die sich auch ohne eine nachfolgende Betonage in fixierter Form von der Formgebungseinrichtung abnehmen und einer weiteren Verwendung zuführen lässt.

Eine weitere Ausgestaltung der Garnablageeinrichtung weist eine Deckfilmauftragseinrichtung auf, die das Garn nach der Ablage zumindest teilweise, zumindest auf einem Teil seiner Länge, mit einer schützenden Deckschicht versehen kann. Die Deckschicht bildet eine Art Tunnel aus, in dem das Garn vor unerwünschter seitlicher Verlagerung geschützt ist und dennoch insoweit in Längsrichtung verschiebbar bleibt, dass ein Längenausgleich weiterhin erfolgen kann. Die Deckschicht wird beispielsweise als ein selbstklebender Film oder mittels Siegelrollen, die auf die Ränder der Deckschicht wirken, aufgebracht.

Ein weiterer Aspekt der vorliegenden Erfindung betrifft ein Verfahren zur Herstellung einer textilen Bewehrung, umfassend ein Garn, oder eines textilbewehrten Strukturmoduls, umfassend die textile Bewehrung und ein aushärtbares Material, insbesondere Beton. Es ist eine Formgebungslage vorgesehen, die mittels einer Steuerungseinrichtung bei Erfordernis zumindest doppelt, d. h. in zwei Ebenen, gekrümmt wird bzw. darüber hinaus eine Freiformfläche wie oben definiert ausbildet.

Erfindungsgemäß wird die textile Bewehrung zwischen Garnhalteeinrichtungen ausgebildet und weiterhin werden die Garnhalteeinrichtungen auf biegbaren Rahmenstreifen in beliebiger Anordnung, bevorzugt durch automatisierte Entnahme aus einem Magazin und Ablage, angeordnet. Die Rahmenstreifen werden ihrerseits zur Ausbildung des Grundrahmens in einer beliebigen geometrischen Figur angeordnet.

Die automatisierte Anordnung der Garnhalteeinrichtungen auf den biegbaren Rahmenstreifen wird erleichtert, indem die Garnhalteeinrichtungen mit einem elektrisch betreibbaren Haltemagneten ausgestattet werden. Dieser geht in Betrieb, sobald die Garnhalteeinrichtung mit ihrem Grundkörper und den an dessen Unterseite angeordneten elektrischen Kontakten auf die am Rahmenstreifen angeordneten, an eine elektrische Stromquelle angeschlossenen Leitungsbahnen aufgesetzt und der elektrische Kontakt damit hergestellt wird. Zur erleichterten Demontage wird die Stromversorgung unterbrochen.

Bevorzugt wird das Garn bei der Ausbildung der textilen Bewehrung in der Weise gelegt, dass die Garnschlingen nach außen, über das aushärtbare Material bzw. den zu betonierenden Bereich hinaustreten. Die Garnschlingen liegen aber vorteilhafterweise in den Randnuten des Strukturmoduls. Es hat sich jedenfalls als vorteilhaft erwiesen, wenn die Ablage des Garns auf einer Vorrichtung wie zuvor beschrieben erfolgt.

Anhand der Beschreibung von Ausführungsbeispielen und ihrer Darstellung in den zugehörigen Zeichnungen wird die Erfindung nachfolgend näher erläutert. Es zeigen:
Fig. 1: eine schematische Draufsicht auf eine Ausführungsform einer erfindungsgemäßen Formgebungseinrichtung mit zwischen einem Grundrahmen ausgebildeter Bewehrung;
Fig. 2: schematische Draufsichten von vier verschiedenen Grundrahmen in unterschiedlicher geometrischer Form;
Fig. 3: eine schematische perspektivische Darstellung einer Ausführungsform einer erfindungsgemäßen Bewehrung als Freiformfläche;
Fig. 4: eine schematische perspektivische Darstellung einer Ausführungsform eines Rahmenstreifens und dessen Anwendung in Verbindung mit Horizontalgarnhalteeinrichtungen;
Fig. 5: eine schematische perspektivische Darstellung von zwei Ausführungsformen eines Rahmenstreifens mit Leitungsbahnen und aufgesetzten Horizontalgarnhalteeinrichtungen;
Fig. 6: eine schematische perspektivische Darstellung von zwei Ausführungsformen eines Rahmenstreifens mit und ohne Einsenkfuß;
Fig. 7: eine schematische Draufsicht einer Ausführungsform einer erfindungsgemäßen Bewehrung, gebildet innerhalb eines Grundrahmens unter Verwendung von Horizontalgarnhalteeinrichtungen mit Garnlenkung;
Fig. 8: eine schematische Draufsicht einer Ausführungsform einer erfindungsgemäßen Bewehrung, gebildet innerhalb eines Grundrahmens unter Verwendung von Horizontalgarnhalteeinrichtungen mit Garntor;
Fig. 9: eine schematische Draufsicht einer Ausführungsform einer erfindungsgemäßen Bewehrung, gebildet innerhalb eines Grundrahmens unter Verwendung von Horizontalgarnhalteeinrichtungen mit Garnlenkung;
Fig. 10: eine schematische Draufsicht einer Ausführungsform einer erfindungsgemäßen Bewehrung, gebildet innerhalb eines Grundrahmens unter Verwendung von Horizontalgarnhalteeinrichtungen mit Garntor;
Fig. 11: eine schematische Draufsicht einer Ausführungsform einer erfindungsgemäßen Bewehrung, gebildet innerhalb eines Grundrahmens unter Verwendung von Horizontalgarnhalteeinrichtungen mit Garntor;
Fig. 12: eine schematische Detailansicht einer Ausführungsform einer erfindungsgemäßen Bewehrung, gebildet innerhalb eines Grundrahmens unter Verwendung einer Horizontalgarnhalteeinrichtung mit Garnlenkung;
Fig. 13: eine schematische Detailansicht einer Ausführungsform einer erfindungsgemäßen Bewehrung, gebildet innerhalb eines Grundrahmens unter Verwendung einer Horizontalgarnhalteeinrichtung mit Garntor;
Fig. 14: eine schematische perspektivische Darstellung einer Ausführungsform einer Horizontalgarnhalteeinrichtung mit Garntor und eingelegter Garnschlinge;
Fig. 15: eine schematische Seitenansicht einer Horizontalgarnhalteeinrichtung mit Garntor und in zwei unterschiedlichen Varianten eingelegter Garnschlinge;
Fig. 16: eine schematische perspektivische Darstellung einer Ausführungsform einer Horizontalgarnhalteeinrichtung mit Garntor;
Fig. 17: eine schematische perspektivische Explosionsdarstellung einer Ausführungsform einer Horizontalgarnhalteeinrichtung mit Garntor und Haltemagneten;
Fig. 18: eine schematische perspektivische Darstellung einer Ausführungsform einer Horizontalgarnhalteeinrichtung mit Garnlenkung;
Fig. 19: eine schematische perspektivische Explosionsdarstellung einer Ausführungsform einer Horizontalgarnhalteeinrichtung mit Garntor und Haltemagneten;
Fig. 20: eine schematische perspektivische Darstellung einer Ausführungsform einer Vertikalgarnhalteeinrichtung;
Fig. 21: eine schematische perspektivische Explosionsdarstellung einer Ausführungsform einer Vertikalgarnhalteeinrichtung;
Fig. 22: eine schematische Seitenansicht von zwei Ausführungsformen einer Horizontalgarnhalteeinrichtung mit Garntor und eingelegter Garnschlinge;
Fig. 23: eine schematische geschnittene Seitenansicht einer Ausführungsform einer erfindungsgemäßen Formgebungseinrichtung;
Fig. 24: schematische Draufsicht von zwei Ausführungsformen einer erfindungsgemäßen Formgebungseinrichtung;
Fig. 25: eine schematische geschnittene Seitenansicht eines Details einer Ausführungsform einer erfindungsgemäßen Formgebungseinrichtung;
Fig. 26: eine schematische Draufsicht einer Ausführungsform einer Formgebungslage;
Fig. 27: eine schematische perspektivische Detaildarstellung einer Ausführungsform einer Formgebungslage;
Fig. 28: eine schematische Ansicht einer Ausführungsform eines Kernelements;
Fig. 29: eine schematische Darstellung einer Ausführungsform einer Garnablageeinrichtung mit eingesetzter Garnanpressrolle und Deckfilmauftrageinrichtung;
Fig. 30: eine schematische Darstellung einer Ausführungsform einer Garnablageeinrichtung; und
Fig. 31: eine schematische Schnittdarstellung eines Garns mit aufgebrachtem Deckfilm.

Fig. 1 zeigt eine schematische Draufsicht auf eine Ausführungsform einer erfindungsgemäßen Formgebungseinrichtung 200 mit innerhalb eines Grundrahmens 100 ausgebildeter Bewehrung 10. Die Formgebungseinrichtung 200 steht auf einer Basis 1 und wird von Seitenwänden 212 begrenzt. An der Oberseite wird eine Formgebungslage 250 sichtbar, die gemäß den Erfordernissen an die Topographie einer Bewehrung oder eines Strukturmoduls ausgeformt und auch in zwei Richtungen gewölbt werden kann.

Auf der Formgebungslage 250 ist der Grundrahmen 100 angeordnet, der durch Rahmenstreifen 110, die an den Enden überlappen und die Ecken des Grundrahmens 100 ausbilden, erzeugt wird. Auf den Rahmenstreifen 110 sind die später im Detail beschriebenen Garnhalteeinrichtungen angebracht, zwischen denen das Garn 2 verlegt ist und von denen es gehalten wird.

Fig. 2 zeigt schematische Draufsichten von vier verschiedenen Grundrahmen 100 in unterschiedlicher geometrischer Form, einem Quadrat, einem Dreieck, einem unregelmäßigen Viereck und zwei Rechtecken. Die Beispiele illustrieren, dass für den Grundrahmen eine nahezu unbegrenzte Vielfalt von Formen, offene wie geschlossene Formen, darstellbar ist. Nicht gezeigt, jedoch auch vorgesehen ist der Einsatz von auch in der Ebene biegbaren oder bereits in einem bestimmten Radius vorgeformten Rahmenstreifen 110.

Fig. 3 zeigt eine schematische perspektivische Darstellung einer Ausführungsform einer erfindungsgemäßen Bewehrung 10 als Freiformfläche, wobei nicht nur die Bewehrung 10, sondern auch die Rahmenstreifen 110 konvexe Bereiche 12 und konkaven Bereiche 14 der Oberfläche gleichfalls annehmen.

Bei der ebenfalls dargestellten Ausführungsform einer Formgebungseinrichtung 200 handelt es sich um einen festen Formblock zur Formgebung, im Beispiel ein Wachsblock 290, dessen Oberfläche als Formgebungslage 250 entsprechend den Bedürfnissen ausgebildet ist. Um sicherzustellen, dass die Bewehrung 10 auch konkave Bereiche ausbildet, ist die Spannung des Garns 2 beim Ablegen entsprechend niedrig zu wählen. Alternativ dazu können Hilfsmittel wie ein Deckfilm 20 zum Einsatz kommen, vergleiche dazu die Beschreibung der Garnablageeinrichtung 300 (Figuren 29 und 30 und zugehörige Beschreibung).

Fig. 4 zeigt eine schematische perspektivische Darstellung einer Ausführungsform eines Rahmenstreifens 110 und dessen Anwendung in Verbindung mit Horizontalgarnhalteeinrichtungen 130. In Ansicht a) werden die Horizontalgarnhalteeinrichtungen 130 auf dem Rahmenstreifen 110 im gewünschten Abstand und in der gewünschten Anordnung aufgesetzt. Es entsteht die Anordnung gemäß Ansicht b). Ansicht c) zeigt, wie der Rahmenstreifen 110 bei der Auflage auf eine Oberfläche, die gewölbt ist und konvexe und konkave Bereiche aufweist, die Form dieser Oberfläche aufnimmt. In derselben Weise können auch hier nicht dargestellte Vertikalhalteeinrichtungen 180 (vgl. Figuren 20, 21) aufgesetzt werden.

Fig. 5 zeigt eine schematische perspektivische Darstellung von zwei Ausführungsformen eines Rahmenstreifens 110 mit Leitungsbahnen 120 und aufgesetzten Horizontalgarnhalteeinrichtungen 130. Ansicht a) zeigt die in unterschiedlichen Abständen auf den Rahmenstreifen 110 aufgesetzten Horizontalgarnhalteeinrichtungen 130, wobei auch die Leitungsbahnen 120 und eine Anschlussleitung 122 zur Versorgung mit elektrischer Energie dargestellt sind. Die Ansicht b) zeigt hingegen gleichmäßige Abstände der Horizontalgarnhalteeinrichtungen 130 untereinander.

Die über die Anschlussleitung 122 den Leitungsbahnen 120 zugeführte elektrische Energie ermöglicht ein Anhaften der Horizontalgarnhalteeinrichtung 130 auf dem Rahmenstreifen 110 durch Magnetkraft (vergleiche Fig. 17 und zugehörige Beschreibung).

Fig. 6 zeigt eine schematische perspektivische Darstellung von zwei Ausführungsformen eines Rahmenstreifens 110 mit und ohne Einsenkfuß 115. Der Einsenkfuß 115 ist geeignet zur Fixierung des Rahmenstreifens 110 in einem relativ festen Material, wie in einem Wachsblock (vergleiche Fig. 3 und zugehörige Beschreibung) oder Sand, indem die Einsenkfüße 115 in das Wachs bzw. den Sand eingedrückt werden.

Fig. 7 zeigt eine schematische Draufsicht einer Ausführungsform einer erfindungsgemäßen Bewehrung 10, gebildet innerhalb eines durch Rahmenstreifen 110 gebildeten Grundrahmens 100 unter Verwendung von Horizontalgarnhalteeinrichtungen 130 mit Garnlenkung 138. Die Horizontalgarnhalteeinrichtung 130 führt zu einer Lage der Garnschlinge 4 mit horizontaler Achse. Gleichwohl lässt sich die Garnschlinge 4 auch nach dem Aushärten noch in eine andere Position bringen. Die gleiche Anwendung ist in den Figuren 8, 9, 10 und 11 gezeigt.

Die Garnlenkung ermöglicht eine Spreizung des zu einer Garnschlinge 4 zulaufenden und des ablaufenden Garns 2 in einem vorgegebenen Raster. Das Rastermaß entspricht dabei dem Durchmesser eines Lenkzylinders 140 (vergleiche Fig. 12 und zugehörige Beschreibung) sowie dem Abstand der Horizontalgarnhalteeinrichtungen 130 untereinander.

Fig. 8 zeigt eine schematische Draufsicht einer Ausführungsform einer erfindungsgemäßen Bewehrung 10, gebildet innerhalb eines Grundrahmens 100 unter Verwendung von Horizontalgarnhalteeinrichtungen 130 mit Garntor 136. Das Rastermaß der Bewehrung 10 wird ausschließlich durch die Abstände der Horizontalgarnhalteeinrichtungen 130 untereinander festgelegt. In der Darstellung (ebenso in Fig. 7) läuft das Garn 2 in Längsrichtung von den Horizontalgarnhalteeinrichtungen 130 ab, was einem rechten Winkel zum Rahmenstreifen 110 entspricht.

Die Figuren 9 und 10 zeigen jeweils eine schematische Draufsicht einer Ausführungsform einer erfindungsgemäßen Bewehrung 10, gebildet innerhalb eines Grundrahmens 100 unter Verwendung von Horizontalgarnhalteeinrichtungen 130, einmal mit Garnlenkung 138 bei Fig. 9 und einmal mit Garntor 136 bei Fig. 10. Im Unterschied zu den Figuren 7 und 8 läuft das Garn 2 in einem Winkel von 45° von den Horizontalgarnhalteeinrichtungen 130 bzw. zum Rahmenstreifen 110 ab.

Fig. 11 zeigt eine schematische Draufsicht einer Ausführungsform einer erfindungsgemäßen Bewehrung 10, gebildet innerhalb eines Grundrahmens 100 unter Verwendung von Horizontalgarnhalteeinrichtungen 130 mit Garntor 136. Hierbei ist das Garn 2 der Bewehrung 10 in einem anderen Winkel als 90° oder 45° orientiert.

Anstelle der Horizontalgarnhalteeinrichtung 130 kann auch eine Vertikalgarnhalteeinrichtung 180 (vgl. Fig. 20, 21) eingesetzt werden. Dasselbe trifft auf die Ausführungsbeispiele zu, die in den Figuren 7 bis 10 dargestellt sind.

Fig. 12 zeigt eine schematische Detailansicht einer Ausführungsform einer Horizontalgarnhalteeinrichtung 130 mit Garnlenkung 138 und Garnhalterollen 134. Ein wesentliches Element der Garnlenkung 138 ist der Lenkzylinder 140. Dessen Durchmesser D definiert den Abstand zwischen dem einlaufenden und dem auslaufenden Garn 2 und sorgt damit zumindest in diesem Bereich für das Rastermaß der resultierenden Struktur der Bewehrung 10.

Fig. 13 zeigt eine schematische Detailansicht einer Ausführungsform einer Horizontalgarnhalteeinrichtung 130 mit einem Grundkörper 132 und dem Garntor 136. Mehrere Garne 2 laufen durch das Garntor 136 ein und aus, nachdem jeweils eine Garnschlinge 4 über Garnhalterollen 134 gebildet wurden. Die Garne 2 können aus dem Garntor 136 in beliebigen Winkeln ablaufen.

Die Oberfläche des Garntors 136 ist durch eine entsprechend reibungsarme Gestaltung der Oberfläche so ausgeführt, dass auf das Garn 2 eine möglichst geringe Kraftwirkung, insbesondere durch Reibung, ausgeübt wird. Bevorzugt ist das Garntor aus Metall, einem Verbundmaterial oder einem anderen geeigneten Material, das als dicker Stab vorliegt und in die geeignete Form gebracht wird, um das Garn 2 greifen und in der vorgesehenen Position halten zu können. Dies gilt entsprechend für die Garnlenkung 138 und die Gestaltung der dort mit dem Garn 2 in Kontakt stehenden Oberflächen.

Fig. 14 zeigt eine schematische perspektivische Darstellung einer Ausführungsform einer Horizontalgarnhalteeinrichtung mit Garntor 136 und eingelegter Garnschlinge 4 (rechte Darstellung) und eine Garnschlinge 4 ohne Horizontalgarnhalteeinrichtung 136. Als Garn 2 kommt sowohl ein einfaches Garn, wie dargestellt, oder auch ein Roving, ein gefachtes Garn oder ein gefachter Roving, in Betracht. Dies gilt für alle Ausführungsbeispiele, in denen ein einfaches Garn dargestellt ist.

Der Unterschied der beiden Darstellungen verdeutlicht die Wirkung der Horizontalgarnhalteeinrichtung 136, die eine bestimmte Lage der Garnschlinge 4, deren Orientierungsebene 6, vorgibt. Ohne die Horizontalgarnhalteeinrichtung 136 nimmt die Garnschlinge 4 eine undefinierte Position ein kippt in eine beliebige Orientierungsebene 6, während diese bei Verwendung der Horizontalgarnhalteeinrichtung 136 eine im Wesentlichen senkrechte Ausrichtung erfolgt, alternativ dazu in einem bestimmten Winkel, abweichend von der Senkrechten. Der Winkel der Orientierungsebene 6 ist von Bedeutung für die spätere Verwendung der Bewehrung, an deren Außenkante die Garnschlingen 4 austreten und zur Verwendung, insbesondere zur Verbindung von Strukturmodulen, zur Verfügung stehen.

Fig. 15 zeigt eine schematische Seitenansicht einer Horizontalgarnhalteeinrichtung 130 mit Garntor 136 und in zwei unterschiedlichen Varianten eingelegter und aus dem Garn 2 gebildeter Garnschlingen 4. Das Garn 2 wird bevorzugt automatisch abgelegt, wobei auch die Garnspannung entsprechend dem jeweiligen Erfordernis eingestellt wird. Ansicht a) zeigt das Garn 2 vor der Entformung, sodass es auf der Formgebungslage 250 (vergleiche unter anderem Fig. 23) aufliegt, Ansicht b) nach der Entformung und mit hoher Spannung.

Fig. 16 zeigt eine schematische perspektivische Darstellung einer Ausführungsform einer Horizontalgarnhalteeinrichtung 130 mit Garntor 136. Ein Grundkörper 132 nimmt die beiden Garnhalterollen 134 auf. Hierzu sind diese jeweils auf einem Stützbock 135 angeordnet, der in eine Nut im Grundkörper 132 eingesetzt wird.

Fig. 17 zeigt eine schematische perspektivische Explosionsdarstellung einer Ausführungsform einer Horizontalgarnhalteeinrichtung 130 mit Garntor 136, wie bereits in Fig. 16 beschrieben. Weiterhin ist der Haltemagnet 160 erkennbar, der an der Unterseite des Grundkörpers 132 angeordnet und dort verschraubt ist. Der Haltemagnet 160, beispielsweise ausgebildet als eine Solenoide oder bevorzugt als eine Flachspule, weist Kontakte 162 auf, deren Abstand zueinander dem der Leitungsbahnen 120 auf dem Rahmenstreifen 110 entspricht (vergleiche Fig. 5 und zugehörige Beschreibung). Mit Hilfe der Kontakte 162 kann der Haltemagnet 160 mit elektrischer Energie versorgt werden, sobald die Horizontalgarnhalteeinrichtung 130 auf dem Rahmenstreifen 110 aufgesetzt wird. Gleiches gilt für andere Garnhalteeinrichtungen, sobald ein entsprechender Grundkörper 132 mit dem Haltemagneten 160 und den Kontakten 162 ausgerüstet ist (vgl. auch Fig. 21 und zugehörige Beschreibung).

Erkennbar ist weiterhin, dass nicht nur die Führung des Garns 2, von dem nur ein Querschnitt gezeigt ist, in der Ebene gesteuert werden kann, sondern auch die vertikale Position vorbestimmbar ist. Hierzu werden sowohl die Garnhalterollen 134 als auch das Garntor 136' in einer alternativen Ausführungsform mit erhöhter Position an dem Grundkörper 132 angebracht. Um die Garnhalterollen 134 in erhöhter Position anzubringen, ist ein erhöhter Stützbock 135' vorgesehen.

Fig. 17 verdeutlicht den modularen Charakter der Horizontalgarnhalteeinrichtung 130, da die Elemente austauschbar sind.

Fig. 18 zeigt eine schematische perspektivische Darstellung einer Ausführungsform einer Horizontalgarnhalteeinrichtung 130 mit Garnlenkung 138. Im Übrigen wird auf die Erläuterungen zu Fig. 12 verwiesen

Fig. 19 zeigt eine schematische perspektivische Explosionsdarstellung einer Ausführungsform einer Horizontalgarnhalteeinrichtung 130 mit Garnlenkung 138 und Haltemagneten 160. Es wird auf die Erläuterungen zu den Figuren 12 und 17 verwiesen.

Fig. 20 zeigt eine schematische perspektivische Darstellung und Fig. 21 eine schematische perspektivische Explosionsdarstellung einer Ausführungsform einer Vertikalgarnhalteeinrichtung 180. Diese umfasst gleichermaßen wie die Horizontalgarnhalteeinrichtung 130 einen Grundkörper 132, der in einer bevorzugten modularen Ausführungsform denselben Aufbau und dieselben Anschlussmöglichkeiten aufweist. An der Position, wo bei der Horizontalgarnhalteeinrichtung 130 ausschließlich das Garntor 136 oder die Garnlenkung 138 angebracht sind, wird bei der Vertikalgarnhalteeinrichtung 180 ein gesondertes Modul angesetzt, das auf eine Vertikalbasis 182 die mit ihrer Rotationsachse vertikal ausgerichteten Garnhalterollen 134 und das Garntor 136 aufweist.

Mit der Vertikalgarnhalteeinrichtung 180 ist es möglich, die über den Garnhalterollen 134 ausgebildete Garnschlinge 4 in einer im Vergleich zur Horizontalgarnhalteeinrichtung abweichenden, im Wesentlichen horizontalen Orientierung auszubilden. Weiterhin ist ein Haltemagnet 160 mit Kontakten 162 zur Verschraubung an der Unterseite des Grundkörpers 132 vorgesehen.

Fig. 21 verdeutlicht den modularen Charakter der Vertikalgarnhalteeinrichtung 180, da die Elemente austauschbar sind.

Fig. 22 zeigt eine schematische Seitenansicht von zwei Ausführungsformen einer Horizontalgarnhalteeinrichtung 130 mit Garntor 136 und eingelegter Garnschlinge 4, wobei besonderes Augenmerk auf die Fixierung des Garns 2 gelegt wird. Bei Ansicht a) erfolgt die Fixierung auf der Formgebungslage 250 durch ein Anpressen des imprägnierten Garns oder durch einen darüber aufgebrachten, bevorzugt selbstklebenden Deckfilm 20 (vergleiche auch die Garnablageeinrichtung 300 gemäß Beschreibung zu den Figuren 29 und 30).

Ansicht b) weist zwei unterschiedliche Horizontalgarnhalteeinrichtungen 130 auf, die sich in ihrer Arbeitshöhe unterscheiden, wobei auch auf die Erläuterung zu Fig. 17 verwiesen wird. Jedenfalls ist es nach dieser Ausführungsform vorgesehen, die Garne 2 miteinander zu verbinden, ohne dass diese auf der Formgebungslage 250 aufliegen müssen. Die Verklebung erfolgt analog zu Ansicht a) durch Verkleben mithilfe einer Imprägnierung oder mit einem zusätzlichen Hilfsmittel.

Fig. 23 zeigt eine schematische geschnittene Seitenansicht einer Ausführungsform einer erfindungsgemäßen Formgebungseinrichtung 200, wie sie bevorzugt für die Ausbildung der erforderlichen Krümmung bzw. der Freiform vorgesehen ist. Wie beispielsweise aus Fig. 1 bekannt, wird die Formgebungseinrichtung 200 auf der Basis 1 aufgestellt und umfasst neben den Seitenwänden 212 einen Boden 214. Um einen geschlossenen Raum für ein Druckgefäß 210 zu erhalten, in dem ein Fluid 230 eingefüllt und ein Fluiddruck 234 erreicht werden kann, muss auch die Oberseite abgedeckt werden. Dies erfolgt mittels der Formgebungslage 250.

Zum näheren Aufbau der Formgebungslage 250 wird auf Fig. 25 und die zugehörige Beschreibung verwiesen. Die Formgebungslage 250 weist an ihrer Unterseite, die zum Druckgefäß 210 hin weist, eine Innendichtlage 228 auf. Daneben sind zur verbesserten Abdichtung nach der Seitenwand 212 hin eine Seitenmembran 222 und zum Boden 214 hin eine Horizontalmembran 224 vorgesehen. Die Anbindung zwischen der Formgebungslage 250 und der Seitenwand 212 erfolgt durch eine Gleiteinrichtung 226, die eine ungehinderte vertikale Bewegung des Randbereichs der Formgebungslage 250 gegenüber der Seitenwand 212 ermöglicht.

Um das Fluid 230 in das Druckgefäß 210 einzubringen und den Fluiddruck 234 des Fluids 230 zu steuern, ist eine Fluidpumpe 232 vorgesehen. Diese fördert das Fluid 230 über einen Fluideinlass 236 in das Druckgefäß 210 und baut dort den erforderlichen inneren Druck auf.

Nach dem Aufbau des Fluiddrucks 234 weist die Formgebungslage 250 eine gleichmäßige Wölbung 202 auf. Um zu der letztlich gewünschten Topographie der Oberfläche der Formgebungslage 250 zu gelangen, wird diese an mehreren Stellen gegen den Fluiddruck 234 in Richtung des Bodens 214 gezogen. Hierfür sind an der Formgebungslage 250 an Anlenkpunkten 246 angebrachte Steuerseile 244 vorgesehen, die durch Steuermotoren 242 gezogen werden können. Die Ansteuerung der Steuermotoren 242 erfolgt mittels einer Steuereinrichtung 240. Diese legt fest, welcher der Steuermotoren 242 das entsprechende Steuerseil 244 um welche Länge einziehen muss, um die gewünschte Höhe der Formgebungslage 250 an der betreffenden Position zu erreichen.

Die vom Druckgefäß 210 abgewandte Seite der Formgebungslage 250 weist eine als Außendichtlage 264 ausgebildete Formungsebene auf. Diese verhindert eine Verschmutzung des Inneren der Formgebungslage 250 und sichert bereits eine im Wesentlichen ebene Oberfläche, ungeachtet der inneren Struktur der Formgebungslage 250. Damit die Außendichtlage 264 an den Stellen, wo sie auf einer Kernlage 252 (vergleiche Fig. 25 und die dortige Beschreibung) der Formgebungslage 250 nicht lokal einsinkt, ist es vorgesehen, zwischen der Innendichtlage 228 und der Außendichtlage 264 einen Fluiddruck aufzubauen. Hierzu dient eine Pumpe 260, die ein weiteres Fluid durch das Druckgefäß 210 hindurch über eine Zuleitung 262 zu der Formgebungslage 250 fördert.

Fig. 24 zeigt eine schematische Draufsicht von zwei Ausführungsformen einer erfindungsgemäßen Formgebungseinrichtung 200, wobei die Verteilung der Anlenkpunkte 246 unter der Formgebungslage 250 erkennbar wird. Die Verteilung der Anlenkpunkte 246 kann je nach Anforderung unterschiedlich gewählt werden. Zusätzlich sind im Randbereich ebenfalls Anlenkpunkte 246 verteilt, um die Position der Formgebungslage 250 im Randbereich, in unmittelbarer Nähe der Seitenwände 212, ebenfalls steuern zu können.

Fig. 25 zeigt eine schematische geschnittene Seitenansicht eines Details einer Ausführungsform einer erfindungsgemäßen Formgebungseinrichtung 250, wobei ebenso der Boden 214, die Horizontalmembran 224 und der Steuermotor 242 im Inneren des Druckgefäßes 210 erkennbar sind. Das vom Steuermotor 242 gezogene Steuerseil 244 ist am Anlenkpunkt 246 mit der Formgebungslage 250 und insbesondere der Kernlage 252 im Inneren der Formgebungslage 250 verbunden.

Die Kernlage 252 besteht aus einzelnen, miteinander verbundenen Kernelementen 254. Um ein Eindringen des Fluids 230 aus dem Druckgefäß 210 in die Kernlage 252 zu verhindern, ist die zum Druckgefäß 210 hin weisende Seite der Kernlage 252 mittels der Innendichtlage 228 abgedichtet. Die Kernelemente 254 sind untereinander über Überströmöffnungen 258 fluidtechnisch und über Verbinder 256 mechanisch verbunden. Sie sind darüber hinaus mit einer Eiseneinlage 257 versehen.

Die Oberseite der Formgebungslage 250 ist hingegen mit der Außendichtlage 264 versehen, deren Funktion bereits bei den Erläuterungen zu Fig. 23 Erwähnung fand. Darüber hinaus ist auf der Außendichtlage die Horizontalgarnhalteeinrichtung 130 mittels Rahmenstreifen 110 aufgesetzt, wobei eine zusätzliche Ausgleichslage 266 zwischen dem Rahmenstreifen 110 und der Außendichtlage 264 angeordnet ist. Die Ausgleichslage 266 ermöglicht den Ausgleich zwischen der Wölbung der Außendichtlage 264 und der ebenen Grundfläche des Grundkörpers 132. Anstelle einer Ausgleichslage 266 kann auch der Rahmenstreifen 110 allein, mit entsprechenden Eigenschaften zum Höhenausgleich ausgestattet, zum Einsatz kommen.

Die Figuren 26 und 27 zeigen jeweils einen Ausschnitt einer Ausführungsform der Kernlage 252, mit Fig. 26 in einer schematischen Draufsicht und mit Fig. 27 eine schematische perspektivische Detaildarstellung. Die spezielle Struktur ermöglicht ein einfaches Dehnen und Komprimieren während der Formgebung, ohne dass eine permanente Deformation erfolgt, und die Ausbildung einer homogenen Oberfläche ohne unerwünschte Deformationen oder überstehende Bereiche.

Fig. 28 zeigt eine schematische Ansicht einer Ausführungsform eines Kernelements 254 mit Innendichtlage 228 und Außendichtlage 264. Die Eiseneinlage 257 im Inneren und in den Verbindern 256 ermöglicht eine Wechselwirkung mit einem Magneten.

Fig. 29 zeigt eine schematische Darstellung einer Ausführungsform einer Garnablageeinrichtung 300 mit Garnanpressrolle 314 und Deckfilmauftrageinrichtung 320, die beide gemäß der Darstellung im Einsatz sind. Das Garn 2 wird von einer Rolle abgewickelt und gelangt durch eine Garnimprägnierungseinrichtung 310, wo ein Imprägnierungsmittel 8 auf das Garn 2 aufgebracht wird. Das in der Weise imprägnierte Garn 2 wird durch eine Garnführungseinrichtung 312 geführt und auf die Formgebungslage 250 aufgebracht. Dabei erfolgt unmittelbar nach dem Aufbringen auch ein Anpressen mittels der Garnanpressrolle 314.

Unmittelbar darauf folgt das Aufbringen eines Deckfilms 20, der ebenfalls von einer Rolle, einem Deckfilmspender 322, gefördert und mittels einer Deckfilmanpressrolle 324 auf das Garn 2 und gegen die Formgebungslage 250 gepresst wird. Damit wird das Garn 2 abgedeckt und gesichert (vergleiche Fig. 31 und zugehörige Beschreibung). Die Sicherung des Garns 2 erfolgt dabei gegen seitliches Verschieben sowie gegen ein Abheben von der Formgebungslage 250, dort insbesondere in konkav ausgeformten Bereichen.

Fig. 30 zeigt eine schematische Darstellung einer Ausführungsform einer Garnablageeinrichtung 300, die der aus Fig. 29 entspricht, jedoch ohne dass sich die Garnanpressrolle 314 und die Deckfilmanpressrolle 324 im Einsatz befinden.

Fig. 31 zeigt eine schematische Schnittdarstellung eines Garns 2 mit aufgebrachtem Deckfilm 20, das zuvor mit dem Imprägniermittel 8 versehen und angedrückt wurde.

### Bezugszeichenliste

- 1: Basis
- 2: Garn
- 4: Garnschlinge
- 5: Schlingenhalter
- 6: Orientierungsebene
- 8: Imprägniermittel
- 10: Bewehrung
- 12: konkaver Bereich
- 14: konvexer Bereich
- 16: Querkraftbewehrung
- 20: Deckfilm
- 80: Träger
- 100: Grundrahmen
- 110: Rahmenstreifen
- 115: Einsenkfuß
- 120: Leitungsbahn
- 122: Anschlussleitung
- 130: Garnhalteeinrichtung, Horizontalgarnhalteeinrichtung
- 132: Grundkörper
- 134: Garnhalterolle
- 135, 135': Stützbock
- 136, 136': Garntor
- 138: Garnlenkung
- 140: Lenkzylinder
- 160: Haltemagnet
- 162: Kontakt
- 180: Garnhalteeinrichtung, Vertikalgarnhalteeinrichtung
- 182: Vertikalbasis
- 200: Formgebungseinrichtung
- 202: Wölbung
- 210: Druckgefäß
- 212: Seitenwand
- 214: Boden
- 222: Seitenmembran
- 224: Horizontalmembran
- 226: Gleiteinrichtung
- 228: Innendichtlage
- 230: Fluid
- 232: Fluidpumpe
- 234: Fluiddruck
- 236: Fluideinlass
- 240: Steuereinrichtung
- 242: Steuermotor
- 244: Aktor, Steuerseil
- 246: Anlenkpunkt
- 250: Formgebungslage
- 252: Kernlage
- 254: Kernelement
- 256: Verbinder
- 257: Eiseneinlage
- 258: Überströmöffnung
- 260: Pumpe
- 262: Zuleitung
- 264: Formungsebene, Außendichtlage
- 266: Ausgleichslage
- 290: Formblock, Wachsblock
- 300: Garnablageeinrichtung
- 310: Garnimprägniereinrichtung
- 312: Garnführungseinrichtung
- 314: Garnanpressrolle
- 320: Deckfilmauftrageinrichtung
- 322: Deckfilmspender
- 324: Deckfilmanpressrolle
- D: Durchmesser (Lenkzylinder)

## Patentansprüche

1. Vorrichtung zur Herstellung einer textilen Bewehrung (10), umfassend wenigstens ein innerhalb eines Grundrahmens (100) angeordnetes Garn (2), oder zur Herstellung eines textilbewehrten Strukturmoduls (72), umfassend die textile Bewehrung (10) und ein aushärtbares Material, wobei eine Formgebungseinrichtung (200) vorgesehen ist, die eine freiformbare Formgebungslage (250) umfasst, auf deren Formungsebene (264) die Bewehrung (10) oder das Strukturmodul (72) ausgebildet wird, wobei Garnhalteeinrichtungen (130, 180) vorgesehen sind, zwischen denen die textile Bewehrung (10) ausgebildet werden kann, **dadurch gekennzeichnet, dass** weiterhin biegbare Rahmenstreifen (110) vorgesehen sind, auf denen die Garnhalteeinrichtungen (130, 180) anordenbar sind, wobei die Rahmenstreifen (110) zu dem Grundrahmen (100) anordenbar sind.

2. Vorrichtung nach Anspruch 1, wobei die Formgebungslage (250) eine freiformbare, aus Kernelementen (254) ausgebildete Kernlage (252) umfasst, die auf ihrer Formungsebene (264) eine Außendichtlage (264) aufweist und an der der Formungsebene (264) gegenüberliegenden Ebene eine Innendichtlage (228) aufweist, die den Aufbau eines Fluiddrucks (234) ermöglicht, gegen den steuerbare Aktoren (244) wirken können, die an Anlenkpunkten (246) mit der Kernlage (252) verbunden sind.

3. Vorrichtung nach Anspruch 1, wobei die freiformbare Formgebungslage (250) als eine Freiform-Oberfläche eines Formblocks (290) ausgeführt ist.

4. Vorrichtung nach einem der Ansprüche 1 bis 3, wobei die Garnhalteeinrichtungen als Horizontalgarnhalteeinrichtungen (130), umfassend einen Grundkörper (132) und zwei horizontal angeordnete Garnhalterollen (134), um die das Garn (2) in einer Garnschlinge (4) gelegt werden kann, ausgeführt sind.

5. Vorrichtung nach Anspruch 4, wobei ein Garntor (136, 136') oder eine Garnlenkung (138) vorgesehen ist, durch die das Garn (2) aus der Horizontalgarnhalteeinrichtung (130) austritt, und/oder wobei die Garnhalteeinrichtungen als Vertikalgarnhalteeinrichtungen (180) ausgeführt sind und vertikal angeordnete Garnhalterollen (134) aufweisen.

6. Vorrichtung nach einem der Ansprüche 4 oder 5, wobei der Grundkörper (132) einen elektrisch betreibbaren Haltemagneten (160) aufweist, wobei weiterhin die Rahmenstreifen (110) längs verlaufende, von der zur Garnhalteeinrichtung (130, 180) hin weisenden Oberfläche elektrisch kontaktierbare Leitungsbahnen (120) aufweist, die mit einer Stromquelle verbunden und den Haltmagneten (160) mit Elektroenergie versorgen können, sodass dieser die Garnhalteeinrichtung (130, 180) auf dem Rahmenstreifen (110) hält.

7. Vorrichtung nach einem der Ansprüche 1 bis 6, wobei eine Garnablageeinrichtung (300) vorgesehen ist, die geeignet ist, das Garn (2) nach einem vorgegebenen Muster über die Garnhalteeinrichtungen (130, 180) zu legen und die Bewehrung (10) herzustellen.

8. Vorrichtung nach Anspruch 7, wobei als ein Fasermatrixmaterial thermoplastische Fasern vorgesehen sind, die thermisch aktiviert werden können und zusammen mit den zum Lastabtrag geeigneten Fasern ein Hybridgarn bilden, oder wobei das Garn (2) mit einem aushärtbaren, fließfähigen Imprägniermittel als Fasermatrixmaterial vorimprägniert ist oder unmittelbar vor der Ablage mit der Imprägnierung durch das Fasermatrixmaterial versehen wird, wozu die Garnablageeinrichtung (300) eine Garnimprägniereinrichtung (310) aufweist.

9. Vorrichtung nach Anspruch 7 oder 8, wobei die Garnablageeinrichtung (300) eine Deckfilmauftragseinrichtung (320) aufweist, die das Garn (2) nach der Ablage zumindest teilweise mit einer Deckschicht (20) versehen kann.

10. Verfahren zur Herstellung einer textilen Bewehrung (10), umfassend ein Garn (2), oder zur Herstellung eines textilbewehrten Strukturmoduls (72), umfassend die textile Bewehrung (10) und ein aushärtbares Material, das nach Herstellung einer textilen Bewehrung (10) aufgebracht wird, wobei eine freiformbare Formgebungslage (250) vorgesehen ist, wobei die textile Bewehrung (10) zwischen Garnhalteeinrichtungen (130, 180) auf der freiformbaren Formgebungslage (250) ausgebildet wird, **dadurch gekennzeichnet, dass** weiterhin die Garnhalteeinrichtungen (130, 180) auf biegbaren Rahmenstreifen (110) angeordnet werden, wobei die Rahmenstreifen (110) zur Ausbildung des Grundrahmens (100) auf der freiformbaren Formgebungslage (250) angeordnet werden.

11. Verfahren nach Anspruch 10, wobei das Garn (2) in der Weise gelegt wird, dass Garnschlingen (4) nach außen aus dem aushärtbaren Material heraustreten.

12. Verfahren nach Anspruch 10 oder 11, wobei die Ablage des Garns (2) auf einer Vorrichtung gemäß einem der Ansprüche 1 bis 9 erfolgt.

## Claims

1. Device for producing a textile reinforcement (10), comprising at least one yarn (2) arranged within a base frame (100), or for producing a textile-reinforced structural module (72) comprising the textile reinforcement (10) and a curable material, wherein a shaping device (200) is provided, which comprises a free-formable shaping layer (250), on whose shaping plane (264) the reinforcement (10) or the structural module (72) is formed, wherein yarn holding devices (130, 180) are provided, between which the textile reinforcement (10) can be formed, **characterized in that** bendable frame strips (110) are also provided, on which the yarn holding devices (130, 180) can be arranged, wherein the frame strips (110) can be arranged on the base frame (100).

2. Device according to claim 1, wherein the shaping layer (250) comprises a free-formable core layer (252) formed from core elements (254), which has an outer sealing layer (264) on its shaping plane (264) (264) on its forming plane (264) and an inner sealing layer (228) on the plane opposite the forming plane (264), which enables the build-up of a fluid pressure (234) against which controllable actuators (244) connected to the core layer (252) at articulation points (246) can act.

3. Device according to claim 1, wherein the free-formable shaping layer (250) is designed as a free-form surface of a shaping block (290).

4. Device according to one of claims 1 to 3, wherein the yarn holding devices are designed as horizontal yarn holding devices (130) comprising a base body (132) and two horizontally arranged yarn holder rollers (134) around which the yarn (2) can be placed in a yarn loop (4).

5. Device according to claim 4, wherein a yarn gate (136, 136') or a yarn guide (138) is provided through which the yarn (2) exits from the horizontal yarn holding device (130), and/or wherein the yarn holding devices are designed as vertical yarn holding devices (180) and have vertically arranged yarn holder rollers (134).

6. Device according to one of claims 4 or 5, wherein the base body (132) has an electrically operable holding magnet (160), wherein furthermore the frame strips (110) have longitudinally extending conductor tracks (120) that can be electrically contacted from the surface facing the yarn holding device (130, 180) (120) which can be connected to a power source ( ) and supply the holding magnet (160) with electrical energy so that it holds the yarn holding device (130, 180) on the frame strip (110).

7. Device according to one of claims 1 to 6, wherein a yarn laying device (300) is provided which is suitable for laying the yarn (2) over the yarn holding devices (130, 180) according to a predetermined pattern and producing the reinforcement (10).

8. Device according to claim 7, wherein thermoplastic fibers that can be thermally activated are provided as a fiber matrix material and form a hybrid yarn together with the fibers suitable for load transfer, or wherein the yarn (2) is pre-impregnated with a curable, flowable impregnating agent as the fiber matrix material or is provided with the impregnation by the fiber matrix material immediately before deposition, for which purpose the yarn deposition device (300) has a yarn impregnation device (310).

9. Device according to claim 7 or 8, wherein the yarn depositing device (300) has a cover film application device (320) which can provide the yarn (2) with at least a partial cover layer (20) after deposition.

10. Method for producing a textile reinforcement (10) comprising a yarn (2), or for producing a textile-reinforced structural module (72) comprising the textile reinforcement (10) and a curable material which is applied after production of a textile reinforcement (10), wherein a free-formable molding layer (250) is provided, wherein the textile reinforcement (10) is formed between yarn holding devices (130, 180) on the free-formable shaping layer (250), **characterized in that** the yarn holding means (130, 180) are further arranged on bendable frame strips (110), wherein the frame strips (110) are arranged on the free-formable shaping layer (250) to form the base frame (100).

11. Method according to claim 10, wherein the yarn (2) is laid in such a way that yarn loops (4) protrude outwardly from the curable material.

12. Method according to claim 10 or 11, wherein the yarn (2) is laid on a device according to one of claims 1 to 9.

## Revendications

1. Dispositif de fabrication d'une armature textile (10), comprenant au moins un fil (2) disposé au sein d'un cadre de base (100), ou de fabrication d'un module structurel à armature textile (72), comprenant l'armature textile (10) et un matériau pouvant être durci, dans lequel une installation de mise en forme (200) est prévue, laquelle comprend une couche de mise en forme pouvant être formée librement (250) sur le plan de mise en forme (264) de laquelle l'armature (10) ou le module structurel (72) est réalisé(e), dans lequel des installations de maintien de fil (130, 180) sont prévues, entre lesquelles l'armure textile (10) peut être réalisée, **caractérisé en ce que** des lames de cadre pouvant être courbées (110) sont en outre prévues, sur lesquelles les installations de maintien de fil (130, 180) peuvent être disposées, dans lequel les lames de cadre (110) peuvent être disposées vers le cadre de base (100).

2. Dispositif selon la revendication 1, dans lequel la couche de mise en forme (250) comprend une couche centrale (252) pouvant être formée librement, réalisée à partir d'éléments centraux (254) qui présente une couche d'étanchéité externe (264) sur son plan de mise en forme (264) et présente une couche d'étanchéité interne (228) sur le plan opposé au plan de mise en forme (264) qui permet la mise en place d'une pression fluidique (234) contre laquelle des actionneurs pouvant être commandés (244) peuvent agir, lesquels sont connectés à des points d'articulation (246) à la couche centrale (252).

3. Dispositif selon la revendication 1, dans lequel la couche de mise en forme pouvant être formée librement (250) est réalisée en tant que surface à forme libre d'un bloc de forme (290).

4. Dispositif selon une des revendications 1 à 3, dans lequel les installations de maintien de fil sont réalisées en tant qu'installations de maintien de fil horizontales (130), comprenant un corps de base (132) et deux rouleaux de maintien de fil disposés horizontalement (134) autour desquels le fil (2) peut être posé dans une boucle de fil (4).

5. Dispositif selon la revendication 4, dans lequel un accès de fil (136, 136') ou une direction de fil (138) est prévu(e), à travers laquelle le fil (2) sort de l'installation de maintien de fil horizontale (130), et/ou dans lequel les installations de maintien de fil sont réalisées en tant qu'installations de maintien de fil verticales (180) et présentent des rouleaux de maintien de fil disposés verticalement (134).

6. Dispositif selon une des revendications 4 ou 5, dans lequel le corps de base (132) présente un aimant de maintien pouvant être exploité électriquement (160), dans lequel les lames de cadre (110) présentent en outre des pistes de conduction (120) s'étendant longitudinalement, pouvant être contactées électriquement par la surface tournée vers l'installation de maintien de fil (130, 180) qui sont connectées à une source de courant et peuvent alimenter en énergie électrique l'aimant de maintien (160) de sorte que celui-ci maintient l'installation de maintien de fil (130, 180) sur la lame de cadre (110).

7. Dispositif selon une des revendications 1 à 6, dans lequel une installation de dépôt de fil est prévue, laquelle convient à poser le fil (2) selon un modèle prédéfini au-dessus des installations de maintien de fil (130, 180) et fabriquer l'armature (10).

8. Dispositif selon la revendication 7, dans lequel des fibres thermoplastiques sont prévues en tant que matériau de matrice fibreux, lesquelles peuvent être activées thermiquement et forment conjointement aux fibres convenant à un transfert de charges un fil hybride, ou dans lequel le fil (2) est préimprégné d'un agent d'imprégnation pouvant être durci, s'écoulant librement, en tant que matériau de matrice fibreux ou est pourvu de l'imprégnation à travers le matériau de matrice fibreux directement avant le dépôt, suite à quoi l'installation de dépôt de fil (300) présente une installation d'imprégnation de fil (310).

9. Dispositif selon la revendication 7 ou 8, dans lequel l'installation de dépôt de fil (300) présente une installation d'application de film couvrant (320) qui peut pourvoir le fil (2) au moins partiellement d'une couche couvrante (20) après le dépôt.

10. Procédé de fabrication d'une armature textile (10), comprenant un fil (2), ou de fabrication d'un module structurel à armature textile (72), comprenant l'armature textile (10) et un matériau pouvant être durci qui est appliqué après fabrication d'une armature textile (10), dans lequel une couche de mise en forme pouvant être formée librement (250) est prévue, dans lequel l'armature textile (10) est réalisée entre des installations de maintien de fil (130, 180) sur la couche de mise en forme pouvant être formée librement (250), **caractérisé en ce que** les installations de maintien de fil (130, 180) sont en outre disposées sur des lames de cadre pouvant être courbées (110), dans lequel les lames de cadre (110) sont disposées sur la couche de mise en forme pouvant être formée librement (250) pour la réalisation du cadre de base (100).

11. Procédé selon la revendication 10, dans lequel le fil (2) est posé de telle sorte que des boucles de fil (4) sortent du matériau pouvant être durci vers l'extérieur.

12. Procédé selon la revendication 10 ou 11, dans lequel le dépôt du fil (2) s'effectue sur un dispositif selon une des revendications 1 à 9.
